# EUROPÄISCHE PATENTSCHRIFT

(11) **EP 1 002 166 B1**
(45) Veröffentlichungstag und Bekanntmachung des Hinweises auf die Patenterteilung: **07.06.2006**
(21) Anmeldenummer: 98947340.0
(22) Anmeldetag: 25.07.1998
(51) Int. Cl.: E04B 2/74

(54) **TRENNWANDUNG, INSBESONDERE FÜR MESSE- UND AUSSTELLUNGSSTÄNDE**
DIVIDING WALL ESPECIALLY FOR EXHIBITION BOOTHS
CLOISON, NOTAMMENT POUR STANDS D'EXPOSITIONS

(30) Priorität: 06.08.1997 DE 19733923
(43) Veröffentlichungstag der Anmeldung: 24.05.2000
(73) Patentinhaber: MERO-TSK International GmbH & Co. KG, 97084 Würzburg (DE)
(72) Erfinder: LINGENFELDER, Wolfgang, D-97204 Höchberg (DE); MEYER, Hans-Jürgen, D-97084 Würzburg (DE)
(74) Vertreter: Böck, Bernhard
(86) Internationale Anmeldenummer: PCT/DE1998/002099
(87) Internationale Veröffentlichungsnummer: WO 1999/007957

(56) Entgegenhaltungen:
- EP-A- 0 305 542
- WO-A-90/01594
- WO-A-90/04072
- FR-A- 2 350 489
- FR-A- 2 395 369
- FR-A- 2 640 659
- US-A- 3 229 334
- US-A- 3 591 993
- US-A- 4 295 307
- US-A- 4 689 929

## Beschreibung

Die Erfindung betrifft eine Trennwandung nach dem Oberbegriff des Patentanspruchs 1 und ein Verfahren zum Aufbau von einer Trennwandung gemäß Patentanspruch 17, insbesondere für Messe- und Ausstellungsstände, die aus mehreren eigensteifen Wandungselementen zusammensetzbar ist. Die Wandungselemente sind aus einem Rahmen, der im wesentlichen die mechanische Festigkeit herstellt, und zwei den Rahmen von außen abdeckenden Paneelplatten aufgebaut. Die einzelnen Wandungselemente sind durch Kupplungsorgane lösbar miteinander verbindbar, so daß aus einzelnen Wandungselementen die unterschiedlichsten Trennwandungsgeometrien aufgebaut werden können.

Trennwandungssysteme der genannten Art mit selbsttragenden Wandungselementen sind bekannt. In der EP 0 455 656 B1 ist ein Trennwandungssystem beschrieben, dessen einzelne Wandungselemente jeweils an einer Vertikalseite Rastvertiefungen und auf der gegenüberliegenden Vertikalseite eines zu verbindenden Wandungselements Kupplungszapfen aufweisen. Soll eine Trennwandung aus diesen Wandungselementen aufgebaut werden, so müssen die einzelnen Wandungselemente jeweils mit ihren Kupplungszapfen in die Rastvertiefungen des nachfolgenden Wandungselements eingehängt werden. Im Ergebnis entsteht aus den einzelnen Wandungselementen ein festgefügter Trennwandungsverband. Nachteilig an diesem Trennwandungssystem ist, daß nach dem Aufbau der Trennwandung allein das jeweils letzte in den Trennwandungsverband eingehängte Wandungselement ausgehängt werden kann. Wandungselemente, die zwischen zwei anderen Wandungselementen eingebaut sind, können nur noch mit einem sehr großen Montageaufwand entfernt werden. Soll die Trennwandungsgeometrie nach Aufbau eines Teils der Trennwandung geändert oder erweitert werden, so müssen im Ergebnis alle Wandungselemente demontiert und die Trennwandung von neuem aufgebaut werden.

Aus der US 4 295 307 ist eine modulare Wand- und Bodenstruktur bekannt, bei der die vertikalen Kanten der Wandpaneele hakenartige Rahmenanschlüsse aufweisen, die mit Schlitzen in Verbindungsquadern in Eingriff bringbar sind, um die Wandpaneele auf diese Weise zu einer Messewandanordnung zu verbinden. Nachteilig an dieser Wandungsanordnung ist jedoch insbesondere, dass die Verbindungsquader sich nur schwierig montieren lassen und zum Verklemmen neigen. Dies hängt damit zusammen, dass die hakenartigen Rahmenanschlüsse als flache Blechteile ausgeführt sind, die aufgrund der geringen Blechdicke eine lange Kontaktfläche mit den Verbindungsquadern und damit einen langen Einschiebeweg der Verbindungsquader erfordern. Zudem neigen die wenig stabilen, als flache Blechteile ausgeführten Rahmenanschlüsse bei der Handhabung der Wandpaneele zum Verbiegen, was die Handhabung und den Aufbau dieser Wandungsanordnung weiter erschweren kann. Ferner können die Verbindungsquader sehr leicht unbeabsichtigt hochgeschoben werden und sodann aus der Wandanordnung herausfallen, was die Stabilität der Wandanordnung beeinträchtigt.

Der Erfindung liegt die Aufgabe zugrunde, eine Trennwandung der eingangs genannten Art zu schaffen, bei der die Verbindung zwischen den Wandungselementen einerseits besonders einfach herstellbar, andererseits jedoch besonders robust ist. Zudem soll ein unbeabsichtigtes Lösen der Verbindung zwischen den Wandungselementen ausgeschlossen werden und einzelne Wandungselemente aus einem bereits aufgebauten Trennwandungsverbund in einfacher Weise demontiert werden können.

Diese Aufgabe wird durch eine Trennwandung mit den Merkmalen des Anspruchs 1 gelöst.

Es ist eine weitere Aufgabe der vorliegenden Erfindung, ein Verfahren zum Aufbau von einer Trennwandung zu schaffen, durch das der Aufbau der Trennwandung erleichtert wird, insbesondere beim Aufbau durch lediglich eine Person.

Diese Aufgabe wird durch den Gegenstand des Patentanspruchs 17 gelöst.

Vorteilhafte Ausgestaltungen der Erfindung sind Gegenstand der Unteransprüche.

Die einzelnen Wandungselemente der Trennwandung werden mittels dreiteiliger Kupplungsorgane miteinander verbunden. Jedes Kupplungsorgan besteht aus zwei Rahmenanschlüssen, die fest, insbesondere einstückig, mit den Vertikalrahmenschenkeln der Wandungselemente an deren Außenseite verbunden sind, und jeweils einem Verbindungsstück. Die Rahmenanschlüsse und das Verbindungsstück weisen formkomplementäre Funktionsflächen auf, die ein klammerartiges Hintergreifen der Funktionsflächen an den Rahmenanschlüssen durch die Funktionsflächen an dem Verbindungsstück ermöglichen. Sollen zwei Wandungselemente miteinander verbunden werden, so werden sie seitlich versetzt nebeneinander auf den Boden gestellt und die vertikalen Seitenflächen der Rahmen so lange ausgerichtet, bis sich jeweils zwei zu verbindende Rahmenanschlüsse direkt gegenüberliegen. In dieser Lage kann an jeweils zwei gegenüberliegenden Rahmenanschlüssen ein Verbindungsstück montiert werden. Mit welcher Anzahl von Kupplungsorganen jeweils zwei Wandungselemente miteinander verbunden werden, ist gleichgültig. Um die erforderliche Steifheit der Trennwandung zu gewährleisten, sollten jedoch zwei Wandungselemente mit mindestens jeweils zwei Kupplungsorganen miteinander verbunden werden. Soll ein einzelnes Trennwandungselement aus dem Trennwandungsverband ausgebaut werden, müssen lediglich die Verbindungsstücke der betreffenden Kupplungsorgane gelöst werden und das Wandungselement wird dann aus dem Verbund herausgehoben.

Die Montage der Trennwandungselemente kann besonders einfach durchgeführt werden, wenn die Rahmenanschlüsse auf die vertikalen Außenränder der Wandungselemente aufgesetzt angeordnet sind. Aus dieser Anordnung ergibt sich ein horizontaler Abstand zwischen den einzelnen Wandungselementen, so daß die Rahmenanschlüsse bei der Montage gut zugänglich sind. Der horizontale Zwischenraum zwischen den Wandungselementen erlaubt eine einfache Montage sowie Demontage der Verbindungsstücke. Außerdem erlaubt die aufgesetzte Anordnung der Rahmenanschlüsse die Herstellung des Rahmens aus vier einfachen Profilabschnitten, die an den Ecken miteinander verbunden werden und an deren Außenseite die Rahmenanschlüsse angeordnet sind.

Es sind dabei grundsätzlich alle Arten von Rahmenkonstruktionen möglich. Besonders günstig ist es jedoch, die Rahmenschenkel aus Hohlprofilelementen herzustellen und im Bereich der Ecken jeweils ein Rahmenanschluß vorzusehen. Dabei ist es möglich, die einzelnen Hohlprofile mit eingesteckten Eckstücken zu verbinden, wobei an den Eckstücken jeweils ein Rahmenanschluß angeordnet ist. So können durch einfache Variation der Länge der Hohlprofilelemente bei Verwendung immer gleicher Eckstücke Wandungselemente jeder Größenordnung hergestellt werden.

Die erforderlichen formkomplementären Funktionsflächen an den Rahmenanschlüssen und dem Verbindungsstück sind besonders einfach dadurch herstellbar, daß der Rahmenanschluß als bolzenartiges Formelement mit hintergreifbaren Klemmflächen und das Verbindungsstück als einseitig offener Hohlwürfel ausgestaltet ist. Die seitlichen Wandungen des Verbindungsstücks sind dann von den Verbindungsbolzen hintergreifbar, und die Würfelwandung wird zwischen der seitlichen Außenwand des Vertikalrahmenschenkels und der Klemmfläche des Verbindungsbolzens beklemmt.

Um eine möglichst große Anlagefläche zwischen Bolzen und Hohlwürfel zu erhalten, kann der Hohlwürfel in den Seitenflächen Ausnehmungen enthalten, die zur offenen Seite des Hohlwürfels offen und die vom Ansatz des Rahmenanschlusses durchgreifbar sind. Die Klemmfläche des Bolzens kommt im Randbereich der Nuten auf der Innenseite des Hohlwürfels zur Anlage Wird der Hohlwürfel auf die Verbindungsbolzen aufgesteckt, kann er so weit aufgeschoben werden, bis das Ende der Ausnehmung am Bolzenansatz zur Anlage kommt.

Um ein Abkippen eines als Hohlwürfel ausgeführten Verbindungsstücks zu verhindern wird der Würfel an einer Seitenfläche mit einer Zunge versehen, die in eine Nut in den Vertikalrahmenschenkeln eingreifen kann. Der Hohlwürfel kann dann von der Seite auf die Verbindungsbolzen aufgesteckt werden und wird dann um die Symmetrieachse der Verbindungsbolzen drehend in die Endposition verschwenkt, wobei die Zunge in der Nut zum Eingriff gebracht wird.

Es ist erfindungsgemäß möglich, nicht nur zwei, sondern auch drei, vier, fünf, sechs oder mehr Wandungselemente an einer Stelle unter Verwendung starrer Verbindungsstücke miteinander zu verbinden. Dazu müssen Verbindungsstücke verwendet werden, die eine entsprechende Anzahl von Funktionsflächen zur Verbindung der jeweiligen Wandungselemente aufweisen. Beispielsweise können vier Wandungselemente mit einem einseitig offenen Verbindungswürfel verbunden werden, bei dem alle vier Seitenflächen zur Verbindung mit den Rahmenanschlüssen ausgebildet sind. Derartige Verbindungsstücke sind besonders vorteilhaft, da dadurch bereits aufgebaute Wandstrukturen auf einfache Weise durch Einhängen weiterer Wandungselemente erweitert werden können.

Durch den horizontalen Abstand der einzelnen Wandungselemente ist es nicht nur möglich, mehrere Wandungselemente in einem Punkt miteinander zu verbinden, sondern durch entsprechende Ausgestaltung der Geometrie des Verbindungsstücks können zwei oder mehr miteinander verbundene Wandungselemente auch einen Anschlußwinkel von 45°, 90°, 135°, 180° oder einer anderen vorgewählten Gradzahl miteinander einschließen. Dabei sind auch Verbindungsstücke denkbar, deren Funktionsflächen in ihrer Relativlage zueinander verstellt werden können, so daß ein beliebiger Anschlußwinkel eingestellt werden kann.

Da Trennwandungen nach dem Aufbau eine im wesentlichen durchgehende Wandungsoberfläche aufweisen sollten, ist es erfindungsgemäß vorteilhaft, Abdeckelemente zur Verfügung zu stellen, die im wesentlichen planparallel zur Wandungsoberfläche der Trennwandung in den horizontalen Zwischenräumen zwischen den einzelnen Wandungselementen fixierbar sind. Nach dem Aufbau der Wandungselemente werden die Abdeckelemente in den Zwischenräumen angebracht und dadurch eine durchgehende Wandoberfläche erreicht.

Grundsätzlich gibt es viele Möglichkeiten, die Abdeckelemente mit der Trennwandung zu verbinden. Beispielsweise können die Abdeckelemente an der Trennwandung festgeschraubt oder eingeclipst werden. Die Montage und Demontage der Abdeckelemente ist besonders einfach und schnell möglich, wenn die Abdeckelemente durch magnetische Verbindungsorgane mit der Trennwandung lösbar verbindbar sind. Ist eine höhere Festigkeit der Verbindung zwischen den Abdeckelementen und der Trennwandung notwendig, sollten die Abdeckelemente formschlüssig wirkende Verbindungsorgane aufweisen, die an der Trennwandung einsteckbar sind.

Erfindungsgemäß ist es vorzugswürdig, an den Abdeckelementen Funktionselemente vorzusehen, die eine Befestigung beispielsweise von Regalbodenträgern, Tischen oder ähnlichem an der Außenseite der Trennwandung ermöglichen, wodurch der Innenraum beispielsweise eines Messestands in einfacher Weise ausgestaltet werden kann.

Neben der Möglichkeit, die Rahmenanschlüsse, wie oben beschrieben, auf die vertikalen Außenränder der Wandungselemente aufzusetzen, ist es erfindungsgemäß genauso möglich, die Rahmenanschlüsse in die vertikalen Außenränder der Wandungselemente zu integrieren. Im Ergebnis stehen die Rahmenanschlüsse dann nicht seitlich von den Wandungselementen ab. In an sich bekannter Art und Weise ist es dadurch unmittelbar möglich, Trennwandungen aufzubauen, die eine durchgehende Wandungsoberfläche ohne Zwischenräume aufweisen. Die nachträgliche Montage von Abdeckelementen in den Zwischenräumen kann damit entfallen.

Bei derartigen Trennwandungssystemen können die Rahmenanschlüsse des Kupplungsorgans vorzugsweise dadurch hergestellt werden, daß der Rahmen im wesentlichen aus Hohlprofilelementen aufgebaut ist und die offenen Profilquerschnitte am Ende der Vertikalrahmenschenkel als Rahmenanschlüsse verwendet werden. Die seitlichen Wandungen der Vertikalrahmenschenkel können zur Verbindung von zwei Wandungselementen von einem klammerartigen Verbindungsstück hintergriffen werden. Das Verbindungsstück muß dazu von oben bzw. unten auf die Vertikalrahmenschenkel aufgeschoben werden.

Wird jedoch lediglich ein klammerartiges Verbindungsstück auf die Enden zweier gegenüberliegender Vertikalrahmenschenkel aufgesteckt, so kann ein seitlicher Versatz der einzelnen Wandungselemente nicht ausgeschlossen werden, woraus eine Kante in der Oberfläche der Trennwandung folgen würde. Um solch einen seitlichen Versatz zwischen den Trennwandungen auszuschließen, ist es vorteilhaft, die Rahmenanschlüsse als Ausnehmungen in der Außenwandung der Vertikalrahmenschenkel auszuführen, die zum Ende des Vertikalrahmenschenkels hin offen sind.

Das Verbindungsstück ist dann nicht mehr klammerartig, sondern als prismatischer, stabartiger Körper auszuführen, wobei in den Seitenflächen kanalartige Klemmnuten angeordnet sind. Zur Verbindung von zwei Wandungselementen werden die Ausnehmungen in den gegenüberliegenden Vertikalschenkelprofilen flächenkongruent ausgerichtet und anschließend das Verbindungsstück von oben zugleich in beide Ausnehmungen gedrückt. Die Klemmnuten im Verbindungsstück umgreifen dabei die Wandung der beiden gegenüberliegenden Vertikalschenkelprofile und verbinden somit die beiden Wandungselemente.

Zur Verbindung zweier Wandungselemente ist es ausreichend, wenn der Verbindungsbolzen zwei Klemmnuten aufweist. Die Montage der Verbindungsbolzen wird jedoch wesentlich vereinfacht, wenn in dem Verbindungsbolzen vier, bezüglich der vertikalen Körperachse spiegelsymmetrisch angeordnete Klemmnuten vorgesehen sind. Bei der Montage der Verbindungsbolzen können diese dann in zwei funktionell gleichwertigen Körperorientierungen eingebaut werden. Diese beiden Einbaupositionen können dabei leicht durch taktile Reize ohne direkten Sichtkontakt zu den Verbindungsstücken aufgefunden werden.

Um das Aufschieben der Verbindungsbolzen auf die Vertikalschenkelprofile zu erleichtern, sollten die Klemmnuten der Verbindungsbolzen an der Stirnseite Zentrierflächen aufweisen. Um ein Verklemmen der Verbindungsbolzen zu verhindern, sollte das Ende der Klemmnut freigestochen sein. Besonders einfach kann ein Freistich der Klemmnut dadurch hergestellt werden, daß eine zweite Nut in dem Verbindungsbolzen angeordnet wird. Diese zweite Nut schneidet die Klemmnut in ihrem Ende unter einem Winkel von ca. 90°. In der einen Seitenfläche der Freistichnut kann dann die Querschnittsfläche des Vertikalrahmenschenkelprofils definiert zur Anlage gebracht werden, wodurch ein Verklemmen des Verbindungsbolzens auf den Vertikalschenkelprofilen verhindert wird.

Ganz allgemein besteht die Möglichkeit, an den Verbindungsstücken zusätzliche Verbindungsorgane, beispielsweise Gewinde, vorzusehen, die die Befestigung von Funktionsmodulen, insbesondere von Lampenstrahlern, an der Trennwandung ermöglichen.

Um die Demontage der Verbindungsstücke zu vereinfachen, sollten Demontagewerkzeuge zur Verfügung gestellt werden, die an Funktionsflächen in den Verbindungsstücken zum Eingriff gebracht werden können.

Da die Kupplungsorgane dreiteilig ausgeführt sind und das Verbindungsstück lediglich auf die beiden Rahmenanschlüsse aufgesteckt wird, besteht die Gefahr, daß das Verbindungsstück sich ungewollt löst und die Wandungselemente damit voneinander getrennt werden. Es sollten deshalb Sicherungselemente an der Trennwandung vorgesehen werden, die die Lage der Verbindungsstücke im eingebauten Zustand sichern. Diese Sicherungselemente können beispielsweise form- oder kraftschlüssig auf die Verbindungsstücke einwirken und so deren Lage auf den Rahmenanschlüssen sichern.

Besonders einfach kann das Sicherungselement als Bolzen ausgeführt werden, der formkongruente Ausnehmungen in den Verbindungsstücken und den Rahmenanschlüssen durchgreifen kann.

Genauso kann das Sicherungselement als federnd gelagerter Riegel ausgeführt sein. Wird das Verbindungsstück aufgeschoben, so schnappt das Riegelelement nach Erreichen der Endposition ohne Zutun des Monteurs ein. Um das Verbindungsstück zu lösen, muß der Riegel gegen die Federkraft zurückgedrückt werden und dann das Verbindungsstück zurückgeschoben werden.

Bei der Fertigstellung eines Messestandes müssen in vielen Fällen Strom- bzw. Datenkabel verlegt werden, und bei Messeständen mit einer Dachkonstruktion bzw. bei zweistöckigen Messeständen ist die Befestigung von Wandansatzelementen, Hängeseilen und Dachkonsolen notwendig. Um die Verlegung von Kabeln und die Anbringung von derartigen Zusatzbauteilen zu ermöglichen, ist es vorteilhaft, die Rahmenschenkel, insbesondere die oberen Horizontalrahmenschenkel, mit einem im wesentlichen U-förmigen, nach außen offenen Querschnittsbereich auszugestalten. In dieser Rinne können Kabel verlegt werden und Anbauteile befestigt sein.

Im Zwischenraum zwischen den abdeckenden Paneelen kann in an sich bekannter Art und Weise eine leichte, aber versteifende Wabenfüllung angeordnet sein. Durch diese Wabenfüllung wird die Festigkeit und Verwindungssteifigkeit der Wandelemente erhöht, ohne daß das Gesamtgewicht der Wandelemente signifikant zunimmt. Auch kann im Zwischenraum zwischen den abdeckenden Paneelen in ebenfalls bekannter Art und Weise eine weitere Platte aus mechanisch belastbarem Material zur Verankerung von Halteelementen, wie Schrauben oder Nägeln, angeordnet sein. Diese Platte kann insbesondere kostengünstig aus Spanplattenmaterial hergestellt werden.

Der Aufbau von Trennwandungen, insbesondere für Messestände, muß im Regelfall innerhalb sehr kurzer Aufbauzeiten möglich sein. Deshalb sollten die Trennwandungen aus möglichst wenig einzelnen Bauteilen zusammengesetzt werden. Es wird deshalb ein Verfahren zum Aufbau von Trennwandungen vorgeschlagen, bei dem zunächst an den einzelnen Wandungselementen jeweils auf einer Vertikalseite zumindest ein Verbindungsstück an den Rahmenanschlüssen vormontiert wird. Diese Vormontage kann bereits im Vorfeld des Aufbaus des Messestandes in den Räumlichkeiten der Montagefirma oder der Herstellerfirma erfolgen. Beim Aufbau der Trennwandung wird dann in einem zweiten Montageschritt jeweils ein Wandungselement mit den vormontierten Verbindungsstücken in die Rahmenanschlüsse eines anderen Wandungselements an der Vertikalseite ohne vormontierte Verbindungsstücke eingehängt. Zuletzt werden die übrigen Verbindungsstücke eingesetzt und die Trennwandung fertiggestellt. Im Ergebnis wird durch die Vormontage der Verbindungsstücke die notwendige Montage der Verbindungsstücke unmittelbar beim Aufbau der Trennwandung vermieden oder reduziert. Soll ein einzelnes Wandungselement demontiert werden, so können erfindungsgemäß die jeweiligen Verbindungsstücke entfernt und das betreffende Wandelement entnommen werden.

Nachfolgend wird die Erfindung anhand lediglich bevorzugte Ausführungsformen der erfindungsgemäßen Trennwandung darstellender Zeichnungen näher erläutert. Bei den Fig. 1-29 handelt es sich um Beispiele, die das verständnis der Erfindung erleichtern. Es zeigen:
- **Fig. 1**: in schematischer Darstellung das Wirkprinzip einer Trennwandung mit auf die Wandungselemente aufgesetzten Rahmenanschlüssen in seitlicher Ansicht;
- **Fig. 2**: in schematischer Darstellung die in **Fig. 1** dargestellte Trennwandung in einer Ansicht von oben;
- **Fig. 3**: in schematischer Darstellung das Wirkprinzip einer Trennwandung mit in die Wandungselemente integrierten Rahmenanschlüssen in seitlicher Ansicht;
- **Fig. 4**: in schematischer Darstellung die in **Fig. 3** dargestellte Trennwandung in Ansicht von oben;
- **Fig. 5**: in schematischer Darstellung das Wirkprinzip einer Trennwandung mit in die Rahmenschenkel integrierten Rahmenanschlüssen in seitlicher Ansicht;
- **Fig. 6**: in schematischer Darstellung die in **Fig. 5** dargestellte Trennwandung in Ansicht von oben;
- **Fig. 7**: einen Ausschnitt eines Rahmens einer ersten Ausführungsform einer Trennwandung im vormontierten Zustand in perspektivischer Ansicht;
- **Fig. 8**: den in **Fig. 7** dargestellten Rahmen in montiertem Zustand;
- **Fig. 9**: den Rahmenanschluß der in **Fig. 7** dargestellten Ausführungsform einer Trennwandung in perspektivischer Detailansicht und das zugehörige Verbindungsstück;
- **Fig. 10**: den Rahmenanschluß und das Verbindungsstück der in **Fig. 7** dargestellten Ausführungsform in seitlicher Ansicht;
- **Fig. 11**: den für die in **Fig. 7** dargestellte Ausführungsform verwendeten Rahmenprofilquerschnitt;
- **Fig. 12**: die Verbindung zweier Wandungselemente mit einer in **Fig. 7** dargestellten Ausführungsform in Ansicht von oben;
- **Fig. 13**: ein Verbindungsstück zur Verbindung von bis zu vier Wandungselementen in Ansicht von oben;
- **Fig. 14**: ein Verbindungsstück zur Verbindung von zwei Wandungselementen unter Einschluß eines Anschlußwinkels von 135° in Ansicht von oben;
- **Fig. 15**: ein Abdeckelement zur Abdeckung eines Eckverbindungsstücks in Ansicht von oben;
- **Fig. 16**: ein Abdeckelement zur Abdeckung eines horizontalen Abstands zwischen zwei Wandungselementen in Ansicht von oben;
- **Fig. 17**: eine weitere Ausführungsform eines in die Wandungselemente einzuhängenden Abdeckelements in perspektivischer Ansicht von hinten;
- **Fig. 18**: die in Fig. 17 dargestellte Ausführungsform eines Abdeckelements in perspektivischer Ansicht von vorne;
- **Fig. 19**: einen Rahmenanschluß mit zugehörigem Verbindungsstück und daran angeordnetem, federnd gelagerten Riegelelement;
- **Fig. 20**: das Kupplungsorgan einer zweiten Ausführungsform einer Trennwandung in perspektivischer Ansicht;
- **Fig. 21**: die in **Fig. 20** dargestellte Ausführungsform in seitlicher Ansicht;
- **Fig. 22**: die in **Fig. 20** dargestellte Ausführungsform in Ansicht von oben;
- **Fig. 23**: das für die in **Fig. 20** dargestellte Ausführungsform als Rahmenanschluß verwendete Ende des Profilrahmens in perspektivischer Ansicht;
- **Fig. 24**: den in **Fig. 23** dargestellten Profilrahmen in Ansicht von oben;
- **Fig. 25**: den in der in **Fig. 20** dargestellten Ausführungsform verwendeten Verbindungsbolzen in perspektivischer Ansicht;
- **Fig. 26**: den in **Fig. 25** dargestellten Verbindungsbolzen in seitlicher Ansicht;
- **Fig. 27**: einen federnd gelagerten Sicherungsriegel zur Sicherung der in **Fig. 20** dargestellten Ausführungsform des Verbindungsstücks in seitlicher Ansicht;
- **Fig. 28**: ein komplettes Wandungselement mit vier in das Wandungselement integrierten Rahmenanschlüssen in Ansicht von vorn; und
- **Fig. 29**: das in **Fig. 28** dargestellte Wandungselement in seitlicher Ansicht;
- **Fig. 30**: den Vertikalrahmenschenkel einer Ausführungsform einer erfindungsgemäßen Trennwandung in seitlicher Ansicht;
- **Fig. 31**: den Vertikalrahmenschenkel und das Verbindungsstück der Ausführungsform einer erfindungsgemäßen Trennwandung in Ansicht von vorn;
- **Fig. 32**: den Vertikalrahmenschenkel, das Verbindungsstück, den Rahmenanschluß und das Sicherungselement der Ausführungsform einer erfindungsgemäßen Trennwandung in perspektivischer Ansicht;
- **Fig. 33**: das Hohlprofil des Horizontalrahmenschenkels der Ausführungsform einer erfindungsgemäßen Trennwandung im Querschnitt;
- **Fig. 34**: das Hohlprofil des Vertikalrahmenschenkels der Ausführungsform einer erfindungsgemäßen Trennwandung im Querschnitt;
- **Fig. 35**: den als Haltebolzen ausgestalteten Rahmenanschluß der Ausführungsform einer erfindungsgemäßen Trennwandung in seitlicher Ansicht;

**Fig. 1** und **Fig. 2** zeigen das Wirkprinzip eines dreiteiligen Kupplungsorgans zur Verbindung von Wandungselementen mit auf die Wandungselemente aufgesetzten Rahmenanschlüssen. Dabei sind zu erkennen: Die gebrochen dargestellten Wandungselemente 1 und 2, die jeweils aus den Paneelen 3a und 3b sowie dem Rahmen 4 aufgebaut sind. Der Rahmen setzt sich aus den Horizontalrahmenschenkeln 5 und den Vertikalrahmenschenkeln 6 zusammen. Die hakenartig ausgebildeten Rahmenanschlüsse 7 sind auf die vertikalen Außenränder der Wandungselemente aufgesetzt und fixiert. Das Verbindungsstück 8 weist zwei U-förmige Hinterschneidungen 9 auf und kann in einer Fügebewegung entlang des Bewegungspfeils 10 auf die Rahmenanschlüsse aufgeschoben oder bei der Demontage abgezogen werden. Nach der Montage von zwei Wandungselementen entsteht ein Trennwandungsabschnitt mit einem horizontalen Zwischenraum 11.
**Fig. 3** und **Fig. 4** zeigen das Wirkprinzip eines Trennwandungssystems, bei dem die Rahmenanschlüsse in die vertikalen Außenränder der Wandungselemente integriert angeordnet sind. Man erkennt wiederum die Paneelen 3a und 3b, den Horizontalrahmenschenkel 5, den Vertikalrahmenschenkel 6 sowie das aus den Rahmenanschlüssen 7 und dem Verbindungsstück 8 zusammengesetzte Kupplungsorgan. Die Ecken der Außenkontur jedes Wandungelements sind dabei rechtwinkelig ausgebrochen, so daß die Rahmenanschlüsse innerhalb der Umrißkontur angeordnet werden können. Im Ergebnis folgt daraus, daß zwei miteinander verbundene Wandungselemente im Bereich der Vertikalrahmenschenkel aneinander zur Anlage kommen, wodurch eine durchgehende Oberfläche des Trennwandungssystems entsteht. Dieses Zurücktreten der Rahmenanschlüsse kann beispielsweise, wie hier dargestellt, durch zwei zusätzliche Rahmenabschnitte 12 und 13 erreicht werden.
**Fig. 5** und **Fig. 6** zeigen das Wirkprinzip einer Trennwandung, bei der die Rahmenanschlüsse des Kupplungsorgans als integrale Bestandteile der Vertikalrahmenschenkel ausgestaltet sind. Als Vertikalrahmenschenkel kommen dabei Hohlprofile zum Einsatz, deren offener Profilquerschnitt als Rahmenanschluß genutzt werden. Dies wird dadurch erreicht, daß das Verbindungsstück klammerartig in zwei zu verbindende Vertikalrahmenschenkel 6 an deren Ende in die offenen Profilquerschnitte eingeschoben wird. Die Rahmenanschlüsse als separate Bauteilkomponenten entfallen damit. Somit wird bei minimalen Herstellungskosten der Aufbau von Trennwandsystemen mit durchgehender Oberfläche ermöglicht.
**Fig. 7** und **Fig. 8** zeigen die Rahmenkonstruktion einer ersten Ausführungsform eines Trennwandungssystems. Man erkennt die Horizontalrahmenschenkel 5 und einen Horizontalrahmenschenkel 6. Die verschiedenen Rahmenabschnitte werden durch die Eckstücke 14 miteinander verbunden. Die Eckstücke 14 weisen Flanschfortsätze 15 auf, die in formkomplementäre Bereiche der Profilquerschnitte eingeschoben werden können. Der hakenförmige Rahmenanschluß 7 ist einstückig an das Eckstück 14 angeformt. Solche multifunktionalen Eckstücke können kostengünstig in allen Arten von Druckguß- oder Spritzgußverfahren hergestellt werden. Die Rahmenschenkel weisen weitere Profilabschnitte auf, die einerseits die Festigkeit der Rahmenschenkel erhöhen und andererseits weitere Funktionen, wie beispielsweise das Einlegen von Kabeln oder das Befestigen von Anbauteilen, erfüllen können.
**Fig. 9** zeigt das in **Fig. 7** und **Fig. 8** dargestellte Eckstück 14 mit dem angeformten Rahmenanschluß 7 im Detail und stellt zusätzlich das zugehörige Verbindungsstück 8 dar. Das Verbindungsstück ist als einseitig offener Hohlwürfel ausgestaltet und kann von dem hakenartigen Rahmenanschluß 7 an allen vier Seitenwänden hintergriffen werden. Das Verbindungsstück enthält dabei in allen vier Seitenwänden Ausnehmungen 16, die vom Ansatz 17 des Rahmenanschlusses 7 durchgreifbar sind. Somit wird die seitliche Wandung des Verbindungsstücks durch den hakenartigen Rahmenanschluß an dem Eckstück beklemmt, wobei ein Abkippen des Verbindungsstücks wegen der Anlage des Ansatzes 17 an den Seitenflächen der Ausnehmung 16 unmöglich gemacht wird. Der Rahmenanschluß 7 und das Verbindungsstück 8 enthalten formkongruente Bohrungen 18, 19 und 20, in die ein Sicherungsbolzen 21 eingeschoben werden kann. Ist der Sicherungsbolzen montiert, kann dadurch ein ungewolltes Lösen des Verbindungsstücks ausgeschlossen werden.
In **Fig. 10** ist der Abstandsbolzen 22 erkennbar, dessen obere Stirnfläche an der Nase des Rahmenanschlusses 7 zur Anlage kommt. Durch den Abstandsbolzen wird ein übermäßiges Aufschieben des Verbindungsstücks auf den Rahmenanschluß verhindert. Die Ausnehmungen 16 weisen Zentrierflächen 17 auf, die das Aufschieben des Verbindungsstückes auf den Rahmenanschluß 7 erleichtern.
**Fig. 13** zeigt eine weitere Ausführungsform eines Verbindungsstücks 8 mit vier Funktionsflächen zur Verbindung von maximal vier Wandelementen. Mit derartigen Verbindungsstücken können Eckverbindungen oder Säulenstrukturen realisiert werden. Die Rahmenanschlüsse 7 weisen einen tellerartigen Hinterschnitt 23a auf, der in formkomplementäre Hinterschneidungskonturen 23b im Verbindungsstück eingehängt werden kann.
**Fig. 14** zeigt ein Verbindungsstück, bei dem die Funktionsflächen so gegeneinander geneigt sind, daß die Wandelemente einen Anschlußwinkel von 135° miteinander einschließen. Es ist genauso möglich, jeden anderen Anschlußwinkel zu realisieren. Die Funktionsflächen der Verbindungselemente müssen jeweils dementsprechend gegeneinander geneigt sein. Zur Abdeckung des Zwischenraums zwischen den Wandelementen sind die Abdeckelemente 24 und 25 zwischen den Wandungselementen befestigt.
**Fig. 15** und **Fig. 16** zeigen weitere Ausführungsformen von Abdeckungselementen. Die Abdeckelemente 26 und 27 werden mit den Clipsnasen 28 in dafür vorgesehene Ausnehmungen in den Verbindungsstücken eingeclipst.
In **Fig. 17** und **18** ist eine weitere Ausführungsform 29 eines Abdeckelements dargestellt. An diesem Abdeckelement können weitere Funktionselemente, wie beispielsweise der in **Fig. 18** dargestellte Regalbodenträger 30, befestigt werden. Um eine ausreichende Festigkeit zu erreichen, sind derartige Abdeckleisten vorzugsweise aus Blechstreifen herzustellen. Diese Abdeckleisten können dann beispielsweise mit dafür vorgesehenen Rastnasen 31 in die Trägerwandung eingehängt werden. Zur Fixierung der zusätzlichen Funktionselemente kann die Abdeckleiste in an sich bekannter Art Ausnehmungen 32 in verschiedenen Höhen enthalten.
In **Fig. 19** ist eine weitere Möglichkeit zur Sicherung des Verbindungsstücks an den Rahmenanschlüssen dargestellt. Der auf der Feder 33 gelagerte Riegel 34 durchgreift dabei einen hohlen Bereich 35 in dem Verbindungsstück und rastet in der Rastkontur 36 ein. Das Verbindungsstück kann dann nur noch gelöst werden, wenn der Riegel 34 von Hand nach hinten gedrückt und das Verbindungsstück nach unten abgezogen wird.
In **Fig. 20** bis **Fig. 29** ist eine zweite Ausführungsform eines Trennwandungssystems dargestellt, dessen Rahmenanschlüsse in die Profilquerschnitte der Vertikalrahmenschenkel integriert sind. Das als Verbindungsbolzen 37 ausgestaltete Verbindungsstück wird in eine Ausnehmung im offenen Profil des Vertikalrahmenschenkels 6 eingeschoben. In **Fig. 21** erkennt man die Klemmnut 38, die zwei Rahmenprofile miteinander verbindet, die Freistichnut 39, die ein Verklemmen des Verbindungsbolzen verhindert und die Zentrierflächen 40, die das Fügen des Verbindungsbolzens erleichtert.
Wie in **Fig. 22** dargestellt, kann der Verbindungsbolzen weitere Funktionselemente, wie beispielsweise hier ein Gewinde 41, enthalten.
**Fig. 23** zeigt das offene Profil am Ende des Vertikalrahmenschenkels 6, das die Ausnehmung 42 zur Aufnahme des Verbindungsbolzens 37 enthält.
**Fig. 27** zeigt die Möglichkeit zur Sicherung der Lage eines Verbindungsbolzens 37. Der Riegel 43 ist auf der Feder 44 gelagert und schnappt in der Endposition des Verbindungsbolzens 37 in eine formkomplementäre Vertiefung oder Ausnehmung im Verbindungsbolzen ein. Soll der Verbindungsbolzen gelöst werden, muß der Riegel von Hand zurückgeschoben und der Verbindungsbolzen nach oben abgezogen werden.
**Fig. 28 und Fig. 29** zeigen ein komplettes Wandungselement mit gebrochen dargestellten Abdeckpaneelen und vier in die Rahmenschenkel integrierten Rahmenanschlüssen. Zwischen den Abdeckpaneelen und dem Rahmen ist die Wabenstruktur 45 angeordnet. Diese Wabenstruktur erhöht die Steifigkeit des Wandungselements ohne wesentliche Erhöhung des Gewichts.
In **Fig. 30** ist ein Vertikalrahmenschenkel 6 und das als Hohlwürfel 46 ausgestaltete Verbindungsstück einer Ausführungsform einer erfindungsgemäßen Trennwandung dargestellt. In die Nut 47 kann das Verbindungsstück mit der Sicherungszunge 48 zum Eingriff gebracht werden. Die dazu notwendige Fügebewegung ist sequentiell in **Fig. 31** dargestellt. Der Hohlwürfel wird seitlich auf einander gegenüberliegende, als Haltebolzen 49 ausgestaltete Rahmenanschlüsse zweier zu verbindender Wandungselemente aufgesteckt und dann um den Haltebolzen drehend in die Vertikale geschwenkt. Dabei gleitet die Sicherungszunge 48 in die Nut 47. Die hier dargestellte Nut hat waagrecht durchlaufende Seitenflächen und ist deshalb einfach zu fertigen. Ein besserer Sitz der Sicherungszunge kann erreicht werden, wenn die Nut formkomplementär zur Fügebewegung der Sicherungszunge als Kreisabschnitt in den Vertikalrahmenschenkel eingearbeitet wird. Der U-förmig offene Profilbereich 50, der im oberen Rand der Wandungselemente verläuft, kann zur Verlegung von Kabeln oder zur Befestigung weiterer Bauteile dienen.
**Fig. 32** zeigt den Vertikalrahmenschenkel 6, das Verbindungsstück 46, den Rahmenanschluß 49 und das Sicherungselement 51 der Ausführungsform einer erfindungsgemäßen Trennwandung in perspektivischer Ansicht. Der Vertikalrahmenschenkel ist dabei entlang der Linie I-I geschnitten dargestellt. Die Gehrung des Vertikalrahmenschenkels zur Verbindung mit dem Horizontalrahmenschenkel ist insofern nicht dargestellt. Der Haltebolzen 49 wird in das Gewinde 58 eingeschraubt. Der Hohlwürfel 46 anschließend mit den Ausnehmungen 52 auf den Haltebolzen 49 aufgeschoben, wobei der Haltebolzen die Ausnehmung durchgreift und der Kopf 53 des Haltebolzens die Wandung des Hohlwürfels hintergreift. Danach wird der Hohlwürfel 46 in die Vertikale geschwenkt, wobei die Zunge 48 in die hier kreisabschnittsförmige Nut 47 eingreift. Um ein ungewolltes Lösen des Hohlwürfels 46 zu verhindern ist das Sicherungselement 51 vorgesehen. Es wird von oben in das offene Profil des Vertikalrahmenschenkels eingeführt und kann mit den ausgestellten Bügelenden 54 den Vertikalrahmenschenkel 6 in den senkrecht verlaufenden Nuten 55 durchgreifen. Diese Nuten erstrecken sich jeweils am Ende der Nut 47 ein Stück nach oben und nach unten. Der Sicherheitsbügel kann somit im montierten Zustand zwei Positionen einnehmen. Wird er nach oben geschoben, so kann die Sicherungszunge 48 in die Nut 47 eingeführt werden und auch aus der Nut herausgleiten. Diese Position des Sicherungsbügel erlaubt also die Montage und Demontage der Verbindungsstücke. Sind zwei Wandungselemente durch Befestigung der Hohlwürfel miteinander verbunden, so gleitet der Sicherungsbügel unter Einfluß der Schwerkraft oder durch Eingriff eines Monteurs in die untere Position. Damit ist ein Herausgleiten der Sicherungszunge 48 aus der Nut 47 ausgeschlossen, da die Bügel die offenen Nutenden versperren.
**Fig. 33** zeigt das Hohlprofil des Horizontalrahmenschenkels 5 der Ausführungsform einer erfindungsgemäßen Trennwandung im Querschnitt. An den äußeren Wandungsabschnitten 56 und 57 können die nicht dargestellten Paneelplatten mit entsprechender Innenkonstruktion zur Anlage gebracht werden. Der Querschnitt des Horizontalrahmenschenkels entspricht dem Querschnitt des Vertikalrahmenschenkels so weit, daß der Vertikalrahmenschenkel durch einfache Entfernung eines Profilabschnitts in den Horizontalrahmenschenkel übergeführt werden kann. Die Profile sind dabei vorzugswürdig aus Aluminium oder einem anderen Material mit günstigen Stranggußeigenschaften herzustellen.
**Fig. 34** zeigt das Hohlprofil des Vertikalrahmenschenkels der Ausführungsform einer erfindungsgemäßen Trennwandung im Querschnitt. Man erkennt die nicht sichtbaren Vertikalnuten 55 und das nicht sichtbare Gewinde 58 zur Aufnahme des Haltebolzens 49.
**Fig. 35** zeigt den als Haltebolzen 49 ausgestalteten Rahmenanschluß der Ausführungsform einer erfindungsgemäßen Trennwandung in seitlicher Ansicht. Der Bolzenkopf 53 hintergreift die Ausnehmung im Verbindungsstück 46. Der umlaufende Auflageflansch 59 sorgt für eine definierte Lage des Haltebolzens und ermöglicht hohe Einschraubkräfte. Der Haltebolzen 49 kann durch Eingriff eines Schlüssels in der Vielkantaufnahme 60 angezogen werden.

## Patentansprüche

1. Trennwandung, insbesondere für Messe- bzw. Ausstellungsstände, die aus mehreren, eigensteifen Wandungselementen zusammensetzbar ist, welche jeweils im Wesentlichen aus einem Rahmen und zumindest zwei den Rahmen von außen abdeckenden Paneelplatten gebildet werden, wobei die einzelnen Wandungselemente durch Kupplungsorgane lösbar miteinander verbindbar sind; wobei jedes Kupplungsorgan im Wesentlichen aus drei Teilelementen, nämlich zwei Rahmenanschlüssen (7, 49) und einem Verbindungsstück (8, 46) aufgebaut ist, die beiden Rahmenschlüsse (7) jeweils im Bereich der Außenseite der Vertikalrahmenschenkel (6) von zwei zu verbindenden Wandungselementen (1, 2) angeordnet sind und die Rahmenanschlüsse (7, 49) sowie das Verbindungsstück (8, 46) formkomplementäre, gegenseitiges klammerartiges Hintergreifen erlaubende Funktionsflächen aufweisen; und wobei die Rahmenanschlüsse (7, 49) auf die vertikalen Außenränder der Wandungselemente (1, 2) aufgesetzt angeordnet sind, so dass zwei miteinander in einem Anschlusswinkel von 180° verbundene Wandungselemente (1, 2) im verbundenen Zustand einen horizontalen Abstand zwischen den Wandungselementen (1, 2) aufweisen; wobei ferner das Verbindungsstück (8, 46) als einseitig offener Hohlwürfel (46) ausgestaltet ist, die seitlichen Wandungen des Hohlwürfels (46) von den Rahmenanschlüssen (7, 49) hintergreifbar sind und die Würfelwandung zwischen der seitlichen Außenwand eines Vertikalrahmenschenkels (6) und der Hinterschneidung eines Rahmenanschlusses (7, 49) beklemmbar ist; und wobei der Hohlwürfel (46) jeweils eine Ausnehmung (13, 52) in zumindest zwei Seitenflächen aufweist, die durchgehend zur offenen Seite des Hohlwürfels (46) verläuft und vom jeweiligen Rahmenanschluss (7, 49) hintergreifbar ist,
**dadurch gekennzeichnet,**
**dass** der Rahmenanschluss (7, 49) als bolzenartiges Formelement (7, 49) ausgestaltet ist und der Hohlwürfel (46) eine Sicherungszunge (48) aufweist, die mit einer Nut (47) im Vertikalrahmenschenkel (6) zum Eingriff gebracht werden kann.

2. Trennwandung nach Anspruch 1,
**dadurch gekennzeichnet,**
**dass** die Rahmenschenkel (5, 6) im Wesentlichen aus Hohlprofilelementen aufgebaut sind und im Bereich der Ecken der Wandungselemente (1, 2) jeweils ein Rahmenanschluss (7, 49) angeordnet ist.

3. Trennwandung nach Anspruch 1 oder 2,
**dadurch gekennzeichnet,**
**dass** die Verbindungsstücke (8, 46) mit einer Anzahl von Funktionsflächen zur Verbindung von jeweils zwei, drei, vier, fünf, sechs oder mehr Wandungselementen (1, 2) versehen sind.

4. Trennwandung nach einem der Ansprüche 1 bis 3,
**dadurch gekennzeichnet,**
**dass** auf den Verbindungsstücken (8, 46) die Funktionsflächen derart relativ zueinander angeordnet sind, dass miteinander verbundene Wandungselemente (1, 2) einen Anschlusswinkel von 45°, 90°, 135°, 180° oder eine andere vorgewählte Gradzahl miteinander einschließen.

5. Trennwandung nach einem der Ansprüche 1 bis 4,
**dadurch gekennzeichnet,**
**dass** die Trennwandung Abdeckelemente (24, 25) aufweist, die im Wesentlichen planparallel zur Wandungsoberfläche der Trennwandung in den vertikal verlaufenden Zwischenräumen zwischen einzelnen Wandungselementen (1, 2) fixierbar sind.

6. Trennwandung nach Anspruch 5,
**dadurch gekennzeichnet,**
**dass** die Abdeckelemente (24, 25) durch magnetische Verbindungsorgane mit der Trennwandung lösbar verbindbar sind.

7. Trennwandung nach Anspruch 5 oder 6
**dadurch gekennzeichnet,**
**dass** die Abdeckelemente (24, 25) durch formschlüssig wirkende Verbindungsorgane, die an der Trennwandung einsteckbar sind, mit der Trennwandung verbindbar sind.

8. Trennwandung nach einem der Ansprüche 5 bis 7,
**dadurch gekennzeichnet,**
**dass** die Abdeckelemente (29) Funktionselemente (32) zur Befestigung von Regalbodenträgern (30), Tischen oder dergleichen an der Außenseite der Trennwandung aufweisen.

9. Trennwandung nach einem der Ansprüche 1 bis 8,
**dadurch gekennzeichnet,**
**dass** die Verbindungsstücke (8, 46) zusätzliche Verbindungsorgane, insbesondere Gewinde (41), zur Fixierung von Funktionsmodulen, insbesondere Lampenstrahler, an der Trennwandung aufweisen.

10. Trennwandung nach einem der Ansprüche 1 bis 9,
**dadurch gekennzeichnet,**
**dass** die Verbindungsstücke (8, 46) Funktionsflächen zum Eingriff von Demontagewerkzeugen aufweisen.

11. Trennwandung nach einem der Ansprüche 1 bis 10,
**dadurch gekennzeichnet,**
**dass** die Trennwandungen lösbare Sicherungselemente (21, 34, 43, 51) aufweisen, die die Lage der Verbindungsstücke (8, 46) im fixierten Zustand sichern.

12. Trennwandung nach Anspruch 11,
**dadurch gekennzeichnet,**
**dass** die Sicherungselemente als bolzenartige Elemente (21) ausgeführt sind, die formkongruente Ausnehmungen in den Verbindungsstücken (8, 46) und Rahmenanschlüssen (7, 49) im verbundenen Zustand durchgreifen.

13. Trennwandung nach Anspruch 11,
**dadurch gekennzeichnet,**
**dass** die Sicherungselemente als federnd gelagerte Riegelelemente (34, 43) ausgeführt sind.

14. Trennwandung nach einem der Ansprüche 1 bis 13,
**dadurch gekennzeichnet,**
**dass** die Rahmenschenkel (5, 6), insbesondere der obere Horizontalrahmenschenkel (5), einen im Wesentlichen U-förmig nach außen offenen Querschnittsbereich zum Anschluss insbesondere von Hängeseilen, Wandansatzelementen und Dachkonsolen aufweisen.

15. Trennwandung nach einem der Ansprüche 1 bis 14,
**dadurch gekennzeichnet,**
**dass** im Zwischenraum zwischen den abdeckenden Paneelen eine leichte aber versteifende Wabenfüllung (45) angeordnet ist.

16. Trennwandung nach einem der Ansprüche 1 bis 15,
**dadurch gekennzeichnet,**
**dass** im Zwischenraum zwischen den abdeckenden Paneelen weitere Platten aus mechanisch belastbarem Material, insbesondere aus Spanplattenmaterial, zur Verankerung von Halteelementen wie Schrauben oder Nägeln angeordnet sind.

17. Verfahren zum Aufbau von einer Trennwandung,
**dadurch gekennzeichnet,**
**dass** in einem ersten Schritt an den Wandungselementen (1, 2) jeweils auf einer Vertikalseite zumindest ein Verbindungsstück (8, 46) an den Rahmenanschlüssen (7, 49) vormontiert wird, anschließend in einem zweiten Schritt jeweils ein Wandungselement (1, 2) mit den vormontierten Verbindungsstücken (8, 46) in die Rahmenanschlüsse (7, 49) eines anderen Wandungselements (1, 2) an der Vertikalseite ohne vormontierte Verbindungsstücke (8, 46) eingehängt wird, und in einem dritten Schritt alle noch übrigen Verbindungsstücke (8, 46) zur Herstellung der Trennwandung montiert werden.

## Claims

1. Partition, in particular for exhibition or show stands, which can be constructed from a plurality of inherently rigid wall elements, which are essentially formed in each case by a frame and at least two panel plates covering the frame on the outside, the individual wall elements being releasably connectable to one another by means of coupling members; wherein each coupling member is essentially composed of three partial elements, namely two frame connections (7, 49) and a connecting element (8, 46), the two frame connections (7) are arranged in each case in the region of the outside of the vertical frame limbs (6) of two wall elements (1, 2) which are to be connected, and the frame connections (7, 49) and the connecting element (8, 46) comprise matching operating surfaces, which allow for mutual clamping-like engagement behind the operating surfaces; and wherein the frame connections (7, 49) are arranged fitted on the vertical outer edges of the wall elements (1, 2), so that two wall elements (1, 2) connected to one another with a connecting angle of 180° produce a horizontal spacing between the wall elements (1, 2) in the connected state; wherein furthermore the connecting element (8, 46) is constructed as a hollow cube (46) open on one side, the frame connections (7, 49) being capable of engaging behind the lateral walls of the hollow cube (46) and the cube walling being capable of being clamped between the lateral outer wall of a vertical frame limb (6) and the undercut of a frame connection (7, 49); and wherein each hollow cube (46) comprises a recess (13, 52) in at least two lateral surfaces, which recesses extend continuously towards the open side of the hollow cube (46) and behind which the respective frame connection (7, 49) can engage,
**characterized in that**
the frame connection (7, 49) is constructed as a bolt-like moulded element (7, 49) and the hollow cube (46) comprises a securing tongue (48), which can be brought into engagement in a groove (47) in the vertical frame limb (6).

2. Partition according to claim 1,
**characterised in that**
the frame limbs (5, 6) are substantially constructed from hollow profile elements and a frame connection (7, 49) is arranged in the region of the corners of the wall elements (1, 2) in each case.

3. Partition according to claim 1 or 2,
**characterised in that**
the connecting elements (8, 46) comprise a plurality of operating surfaces for connecting two, three, four, five, six or more wall elements (1, 2) in each case.

4. Partition according to one of claims 1 to 3,
**characterised in that**
the operating surfaces are arranged relative to one another on the connecting elements (8, 46) in such a manner that wall elements (1, 2) connected to one another form a connecting angle of 45°, 90°, 135°, 180° or another selected number of degrees.

5. Partition according to one of claims 1 to 4,
**characterised in that**
the partition comprises cover elements (24, 25), which can be secured in the vertically extending intermediate spaces between individual wall elements (1, 2) substantially plane-parallel to the wall surface of the partition.

6. Partition according to claim 5,
**characterised in that**
the cover elements (24, 25) are detachably connected to the partition by means of magnetic connecting members.

7. Partition according to claim 5 or 6,
**characterised in that**
the cover elements (24, 25) are connectable with the partition by means of positive-locking connecting members, which can be inserted into the partition.

8. Partition according to one of claims 5 to 7,
**characterised in that**
the cover elements (29) comprise functional elements (32) for the attachment of shelf base supports (30), tables or the like to the outside of the partition.

9. Partition according to one of claims 1 to 8,
**characterised in that**
the connecting elements (8, 46) comprise additional connecting members, more particularly threads (41) for the attachment of function modules to the partition, more particularly light emitters.

10. Partition according to one of claims 1 to 9,
**characterised in that**
the connecting elements (8, 46) comprise operating surfaces for the engagement of dismantling tools.

11. Partition according to one of claims 1 to 10,
**characterised in that**
the partitions comprise releasable securing elements (21, 34, 43, 51), which secure the position of the connecting elements (8, 46) in the fixed state.

12. Partition according to claim 11,
**characterised in that**
the securing elements are constructed as bolt-like elements (21), which engage through matching openings in the connecting elements (8, 46) and frame connections (7, 49) in the connected state.

13. Partition according to claim 11,
**characterised in that**
the securing elements are constructed as spring-mounted locking bar elements (34, 43).

14. Partition according to one of claims 1 to 13,
**characterised in that**
the frame limbs (5, 6), in particular the upper horizontal frame limb (5), comprise a substantially U-shaped cross sectional region opening towards the outside for the attachment in particular of suspension cables, wall fixture elements and roof consoles.

15. Partition according to one of claims 1 to 14,
**characterised in that**
a light but reinforcing honeycomb filling (45) is arranged in the intermediate space between the covering panels.

16. Partition according to one of claims 1 to 15,
**characterised in that**
further plates made of mechanically loadable material for anchoring retaining elements such as screws or nails, more particularly made of chipboard material, are arranged in the intermediate space between the covering panels.

17. Method for constructing a partition,
**characterised in that**
in a first step at least one connection element (8, 46) is pre-fitted to the frame connections (7, 49) on one vertical side of each of the wall elements (1, 2), in a second step in each case one wall element (1, 2) with the pre-fitted connecting elements (8, 46) is then suspended in the frame connections (7, 49) of another wall element (1, 2) on the vertical side without pre-fitted connecting elements (8, 46), and in a third step all remaining connecting elements (8, 46) for producing the partition are fitted.

## Revendications

1. Cloison, en particulier pour des stands de salon et d'exposition qui peut se composer de plusieurs éléments de paroi rigides, lesquels sont essentiellement constitués respectivement d'un cadre et d'au moins deux plaques recouvrant l'extérieur du cadre, les éléments individuels de paroi étant reliables entre eux de manière amovible, par des organes d'accouplement, chaque organe d'accouplement étant constitué essentiellement de trois éléments partiels, notamment deux raccords de cadre (7, 49) et une pièce de jonction (8, 46), les deux raccords de cadre (7) étant disposés respectivement dans la zone de la face externe des branches de cadre verticales (6) de deux éléments de paroi (1, 2) à relier et les raccords de cadre (7, 49) ainsi que la pièce de jonction (8, 46) présentent des surfaces de fonction de forme complémentaire permettant un engagement par l'arrière à la manière de collier de serrage, et les raccords de cadre (7, 49) étant disposés sur les bords externes verticaux des éléments de paroi (1, 2) de sorte que deux éléments de paroi (1, 2) reliés l'un à l'autre en formant un angle de jonction de 180° présentent à l'état relié une distance horizontale entre les éléments de paroi (1, 2), la pièce de jonction (8, 46) étant réalisée comme un cube creux (46) ouvert sur un côté, les parois latérales du cube creux (46) étant engageables par l'arrière par les raccords de cadre (7, 49) et la paroi de cube pouvant être coincée entre la paroi externe latérale d'une branche de cadre verticale (6) et la contre-dépouille d'un raccord de cadre (7, 49) et le cube creux (46) présentant respectivement un évidement (13, 52) dans au moins deux surfaces latérales qui s'étend en continu en direction de la face ouverte du cube creux (46) et qui peut être engagé par l'arrière par le raccord de cadre respectif (7, 49),
**caractérisée en ce que**
le raccord de cadre (7, 49) est réalisé comme un élément en forme de boulon (7, 49) et le cube creux (46) présente une languette de sécurité (48) qui peut être en prise avec une rainure (47) dans la branche verticale de cadre (6).

2. Cloison selon la revendication 1,
**caractérisée en ce que**
les branches de cadre (5, 6) sont réalisées essentiellement à partir d'éléments profilés creux et il est disposé dans la zone des angles des éléments de paroi (1, 2) respectivement un raccord de cadre (7, 49).

3. Cloison selon la revendication 1 ou 2,
**caractérisée en ce que**
les pièces de jonction (8, 46) sont munies d'un nombre de surfaces de fonction pour la liaison de respectivement deux, trois, quatre, cinq, six ou plusieurs éléments de paroi (1, 2).

4. Cloison selon l'une des revendications 1 à 3,
**caractérisée en ce que**
les surfaces de fonction sont disposées les unes par rapport aux autres sur les pièces de jonction (8, 46), de sorte que des éléments de paroi (1, 2) reliés entre eux forment ensemble un angle de jonction de 45°, 90°, 135°, 180° ou un autre nombre de degrés présélectionné.

5. Cloison selon l'une des revendications 1 à 4,
**caractérisée en ce que**
la cloison présente des éléments de recouvrement (24, 25) qui sont fixables essentiellement en plan parallèle à la surface de la cloison dans les intervalles verticaux entre différents éléments de paroi (1, 2).

6. Cloison selon la revendication 5,
**caractérisée en ce que**
les éléments de recouvrement (24, 25) sont reliables à la cloison de manière amovible par des organes de liaison magnétiques.

7. Cloison selon la revendication 5 ou 6,
**caractérisée en ce que**
les éléments de recouvrement (24, 25) sont reliables à la cloison par des organes de liaison agissant par adhérence de forme et étant enclenchables dans la cloison.

8. Cloison selon l'une des revendications 5 à 7,
**caractérisée en ce que**
les éléments de recouvrement (29) présentent des éléments de fonction (32) pour la fixation de supports d'étagères (30), de tables ou similaires sur la face externe de la cloison.

9. Cloison selon l'une des revendications 1 à 8,
**caractérisée en ce que**
les éléments de jonction (8, 46) présentent sur la cloison des organes supplémentaires de jonction, en particulier des filets (41) pour la fixation de modules de fonction, en particulier des projecteurs, à la cloison.

10. Cloison selon l'une des revendications 1 à 9,
**caractérisée en ce que**
les éléments de jonction (8, 46) présentent des surfaces de fonction pour la prise d'outils de démontage.

11. Cloison selon l'une des revendications 1 à 10,
**caractérisée en ce que**
les cloisons présentent des éléments de sécurité amovibles (21, 34, 43, 51) qui verrouillent la position des éléments de jonction (8, 46) à l'état fixé.

12. Cloison selon la revendication 11,
**caractérisée en ce que**
les éléments de sécurité sont réalisés comme des éléments de boulon (21) qui traversent des évidements de forme congruente dans les éléments de jonction (8, 46) et les raccords de cadre (7, 49) à l'état relié.

13. Cloison selon la revendication 11,
**caractérisée en ce que**
les éléments de sécurité sont réalisés comme des éléments de verrou (34, 43) logés sur ressort.

14. Cloison selon l'une des revendications 1 à 13,
**caractérisé en ce que**
les branches de cadre (5, 6) en particulier la branche de cadre horizontale (5) présentent une zone de section transversale ouverte vers l'extérieur essentiellement en forme de U pour le raccord en particulier de câbles suspendus, d'éléments d'épaulement de paroi et de consoles de toit.

15. Cloison selon l'une des revendications 1 à 14,
**caractérisée en ce qu'**
un remplissage en nid d'abeille (45) léger mais raidisseur est disposé dans l'intervalle entre les panneaux de recouvrement.

16. Cloison selon l'une des revendications 1 à 15,
**caractérisée en ce que**
d'autres plaques en matériau mécaniquement résistant, en particulier en matériau aggloméré, sont disposées dans l'intervalle entre les panneaux couvrants pour l'ancrage d'éléments de retenue tels que des vis ou des clous.

17. Procédé pour le montage d'une cloison,
**caractérisé en ce que**
dans une première étape au moins une pièce de jonction (8, 46) est prémontée sur les raccords de cadre (7, 49) respectivement sur une face verticale des éléments de paroi (1, 2), dans une seconde étape respectivement un élément de paroi (1, 2) avec les éléments de jonction prémontés (8, 46) est accroché dans les raccords de cadre (7, 49) d'un autre élément de paroi (1, 2) sur la face verticale sans pièces de jonction prémontées (8, 46) et dans une troisième étape toutes les autres pièces de jonction (8, 46) sont montées pour la réalisation de la cloison.
